# EUROPÄISCHE PATENTSCHRIFT

(11) **EP 1 742 563 B1**
(45) Veröffentlichungstag und Bekanntmachung des Hinweises auf die Patenterteilung: **27.05.2009**
(21) Anmeldenummer: 05733894.9
(22) Anmeldetag: 20.04.2005
(51) Int. Cl.: A47L 15/50

(54) **GESCHIRRSPÜLMASCHINE MIT EINEM HÖHENVERSTELLBAREN OBERKORB**
DISHWASHER WITH A HEIGHT-ADJUSTABLE UPPER BASKET
LAVE-VAISSELLE COMPORTANT UN PANIER SUPERIEUR REGLABLE EN HAUTEUR

(30) Priorität: 03.05.2004 DE 102004022025
(43) Veröffentlichungstag der Anmeldung: 17.01.2007
(73) Patentinhaber: Miele & Cie. KG, 33332 Gütersloh (DE)
(72) Erfinder: KOCH, Stephan, 32756 Detmold (DE); LANGE, Stephan, 32657 Lemgo (DE); HETTENHAUSEN, Ulrich, 33739 Bielefeld (DE)
(86) Internationale Anmeldenummer: PCT/EP2005/004203
(87) Internationale Veröffentlichungsnummer: WO 2005/107569

(56) Entgegenhaltungen:
- EP-A- 1 110 497
- DE-A1- 19 705 548
- GB-A- 2 001 522

## Beschreibung

Die Erfindung betrifft eine Geschirrspülmaschine mit einem höhenverstellbaren Oberkorb, an dem ein Sprüharm sowie ein zum Sprüharm führendes Zuflussrohrstück angeordnet ist, wobei das Zuflussrohrstück, im eingeschobenen Zustand des Korbes in den Spülbehälter im hinteren Korbbereich über eine Trichteröffnung mit einem schwenkbaren Kupplungselement in Verbindung tritt, das wiederum zur Speisung des Sprüharms mit Spülflüssigkeit mit einer ortsfesten Flüssigkeitsleitung im Spülbehälter in Wirkverbindung steht.

So ist beispielsweise aus der DE 27 32 540 C2 ein höhenverstellbarer Oberkorb bekannt; bei dem ein am Korbboden verlaufendes Zuflussrohrstück angeordnet ist, welches mit einem unterhalb des Korbes angeordneten Sprüharm zusammenwirkt. Zur Ankoppelung des Zuflussrohrstücks an die ortsfeste Flüssigkeitsleitung, die aus der Rückwand des Spülbehälters austritt, wird ein S-förmiges Rohranschlussstück vorgesehen, welches drehbar an dem Zuflussrohrstück angeschlossen ist. Zur Ankopplung des S-förmigen Kupplungselementes weist dieses endseitig einen angeformten Trichterbereich auf, der in Wirkverbindung mit dem ortsfesten Flüssigkeitsstutzen tritt, wenn der Korb eingeschoben wird. Bei diesem nach dem Stand der Technik bekannten Kupplungselement erfolgt bei Änderung der Korbhöhe keine automatische Höhenverstellung des Ankuppelelementes. Die Höhe der Ankoppelstelle muss zusätzlich manuell verändert werden. Wird also bei dieser Ausführung des Standes der Technik der Korb in ein anderes Niveau verbracht, so ist es erforderlich, dass der S-förmige Rohrbogen entsprechend ausgerichtet werden muss, damit eine bündige Kopplung erfolgen kann.

Ein anderes Ausführungsbeispiel gemäß dem Stand der Technik ist in der DE 27 32 665 C2 beschrieben, welches dem Grunde nach die geschilderten Nachteile der DE 27 32 540 C2 dadurch überwindet, dass an dem Zuflussrohrstück endseitig eine Zentriereinrichtung in Form eines Trichters angeordnet ist, die mit einem schwenkbar an der ortsfesten Flüssigkeitsleitung angeordneten Krümmer zusammenwirkt. Hierdurch wird der Krümmer entsprechend der verstellten Höhenlage des Korbes ausgerichtet, so dass ein Strömungsübergang in unterschiedlichen Niveaustellungen geschaffen wird. Bei dieser Ausführungsform des Standes der Technik wird es als nachteilig angesehen, dass sich der Anstellwinkel des als Kupplungselement ausgebildeten Krümmers sehr stark ändert, weil das Gelenk nahe an der Koppelstelle sitzt. Diese Art der Ankopplung bewirkt schon bei einer geringen Höhenverstellung des Korbes einen großen Winkelversatz zwischen dem Stutzen an der Rückwand und dem Trichterrohr im Korb. Hierdurch ist ein abgedichteter Übergang zwischen beiden Teilen problematisch.

Der Erfindung stellt sich somit das Problem, bei einer Geschirrspülmaschine mit einem höhenverstellbaren Oberkorb der eingangs genannten Art einen Übergang zwischen der ortsfesten Flüssigkeitsleitung und dem Zuflussrohrstück für den Sprüharm zu schaffen, der die geschilderten Nachteile überwindet, wobei im besonderen lange Wasserwege, Stellplatzverluste im Korb, sowie ein eingeschränkter Korbhöhenverstellbereich, unterbunden werden sollen.

Erfindungsgemäß wird dieses Problem mit dem Merkmal des Anspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass durch die groß gehaltene Entfernung zwischen Drehpunkt und Ankoppelpunkt des Schwenkrohres sich kleine Winkeländerungen ergeben, so dass eine stufenlose Höhenverstellung über einen großen Bereich ermöglicht wird, wobei sich im Korbbereich keine beweglichen Teile mehr befinden, die die Stellfläche beeinträchtigen. Ebenfalls kann durch die Herausführung der Flüssigkeitsleitung aus der Seitenwand ein kurzer Spülflüssigkeitsweg realisiert werden. Das an der Spülbehälterwand positionierte Rohr ist dabei samt seines Stutzenendes schwenkbar. Durch die Verlagerung der Drehachse an die Seitenwand entsteht bei keiner Korbsituation ein Winkelversatz zwischen Stutzen und Trichterrohr, was das Ankoppeln erheblich vereinfacht. Damit ist das System für einen wesentlich größeren Höhenverstellbereich einsetzbar.

Der Versatz zwischen Stutzen und Trichterrohr in horizontaler Richtung, der sich durch die Schwenkbewegung ergibt, wird sehr gering gehalten. Zum einen reichen durch den großen Abstand des Drehpunktes zur Koppelstelle schon kleinste Winkeländerungen des Schwenkrohres aus, um eine vergleichsweise große Verstellung zu erreichen. Zum anderen ist das Schwenkrohr so positioniert, dass es in Mittelstellung waagerecht steht. Dadurch teilt sich der Schwenkbereich in einen Bereich oberhalb und einen Bereich unterhalb der Mittelstellung auf, was die maximale seitliche Auslenkung halbiert.

Zur sicheren und stabilen Halterung des Schwenkrohres wird erfindungsgemäß vorgesehen, dass das Schwenkrohr mittels einer kulissenartigen Führung an der Rückwand des Sprühbehälters befestigt ist. Es ist außerdem vorteilhaft, wenn die Reibkraft zwischen dem Schwenkrohr und seiner Lagerung im Bereich der Flüssigkeitsleitung und im Bereich der Rückwand größer als die Gewichtskraft des Schwenkrohrs bemessen ist. Hierdurch wird sichergestellt, dass das Schwenkrohr in seiner Position verbleibt, wenn keine Korbverstellung erfolgt, was wiederum die Reibung zwischen den Kupplungselementen und damit den Verschleiß verringert.

In vorteilhafter Weise ist im Verbindungsbereich zwischen dem Ende des Schwenkrohres und der ortsfesten Flüssigkeitsleitung ein Kugelgelenk vorgesehen, welches neben der Schwenkbewegung eine gewisse translatorische Bewegung des Schwenkrohres gegenüber der Rückwand des Spülbehälters zulässt. Dadurch kann erreicht werden, dass insbesondere die Ankopplung nicht durch eine Schwenkbogenbewegung behindert wird. Durch die Verwendung eines Kugelgelenks können außerdem fertigungsbedingte Toleranzen der Spülbehälterwand in Auszugsrichtung des Korbs ausgeglichen werden.

Auf dem Endbereich der Flüssigkeitsleitung ist eine umlaufende Wulst angeformt, die dichtend mit dem aufgesteckten Endbereich des Schwenkrohres zusammenwirkt. Es versteht sich daher, dass, wenn das Schwenkrohr verschwenkt wird, die als Verbindungsstelle ausgebildete Kugelgelenkverbindung den sich ergebenden Bogen ausgleicht, in dem im Kugelgelenk eine gewisse ausgleichende translatorische Bewegung stattfindet. Die Wulst ist in zweckmäßiger Weise als Kugelabschnitt ausgebildet.

Es erweist es sich als besonders vorteilhaft, wenn die Trichteröffnung am Zuflussrohrstück mit den Einführschrägen asymmetrisch zur Mittellinie der Rohrachse ausgebildet ist und am Rohrstutzenende eine Einführschräge vorzugsweise durch eine unter einem Winkel von 50° bis 60° verlaufende Austrittsöffnung gebildet ist. Hierdurch kann unter Beibehaltung des Querschnitts der Trichteröffnung deren untere Einführschräge verkürzt werden, wodurch ein Kontakt mit dem unter dem Korb befestigten Sprüharm vermieden wird. Dies wiederum ermöglicht eine maximale Länge des Sprüharms. Außerdem kann der Höhenabstand zwischen dem Zuflussrohrstück und dem Sprüharm gering gehalten werden, was eine große Nutzhöhe für den Unterkorb sicherstellt.

Ein Ausführungsbeispiel der Erfindung ist in den Zeichnungen rein schematisch dargestellt und wird nachfolgend näher beschrieben. Es zeigen:
- Figur 1:: eine geschnittene Frontansicht einer Geschirrspülmaschine;
- Figur 2:: eine Draufsicht auf einen höhenverstellbaren Oberkorb;
- Figur 3:: eine Einzelansicht der Ankoppelstelle zwischen Trichteröffnung und Rohrstutzenende;
- Figur 4:: eine Einzelansicht des Schwenkrohres in Wirkverbindung mit der ortsfesten Flüssigkeitsleitung und
- Figur 5:: eine geschnittene Darstellung des Kugelgelenks zwischen Schwenkrohr und Flüssigkeitsleitung.

Die Figur 1 zeigt in der schematischen Darstellung einen höhenverstellbaren Oberkorb 1 in einer Geschirrspülmaschine 2, wobei unterhalb des Oberkorbes ein drehbar angeordneter Sprüharm 3 sowie ein am Bodenkorb 4 verlaufendes Zuflussrohrstück 5 angeordnet ist, besser zu erkennen in der Figur 2. Das Zuflussrohrstück 5 tritt im eingeschobenen Zustand des Korbes 1 in den Spülbehälter 6 mit einem das Niveau ausgleichenden Kupplungselement 7 in Verbindung, das wiederum zur Speisung des Sprüharmes 3 mit Spülflüssigkeit mit einer ortsfesten Flüssigkeitsleitung 8 im Spülbehälter 6 in Wirkverbindung steht.

Das Kupplungselement 7, besser zu erkennen in der Figur 4, umfasst ein an der Rückwand 9 des Spülbehälters 6 befestigtes, sowie sich vorzugsweise über die halbe Rückwand 9 erstreckendes Schwenkrohr 10, welches mit seinem einen Ende 11 mit der aus der Seitenwand 12 des Spülbehälters 6 austretenden ortsfesten Flüssigkeitsleitung 8 verbunden ist. An seinem anderen Ende 13 ist ein unter einem rechten Winkel verlaufendes Rohrstutzenende 14 angeformt, welches das Schwenkrohr 10 mittels korrespondierender Einführschrägen 15, 16, 17 an das gegebene Niveau des Korbes 1 zur Speisung des Sprüharmes 3 mit Spülflüssigkeit ausrichtet. Die entsprechenden Ausrichtungen sind besser in der Figur 1 sowie in der Figur 4 zu erkennen, wo strichpunktiert die entsprechenden Höhenlagen des Rohrstutzenendes 14 angedeutet sind.

Die Figur 3 verdeutlicht in der Detailansicht wie die einzelnen Einführschrägen 15, 16, 17 miteinander in Wirkverbindung treten, wenn der Korb 1 in den Spülbehälter 6 eingeschoben wird. So ist eine Einführschräge 15 vorzugsweise durch eine unter einem Winkel von 50 bis 60 Grad verlaufende Austrittsöffnung 18 am Rohrstutzenende 14 vorgesehen, die mit einer am Zuflussrohrstück 5 asymmetrisch zur Mittellinie 19 der Rohrachse geformten Trichteröffnung 20, die die korrespondierenden Einführschrägen 16 und 17 bilden, beim Ankoppeln zusammenwirken. Wie aus der Figur 3 zu erkennen ist, verläuft die oberhalb der Mittellinie 19 angeordnete Einführschräge 16 vorzugsweise unter einem Winkel von 50 bis 60 Grad, wobei hingegen die unterhalb der Mittellinie 19 angeordnete Einführschräge 17 vorzugsweise unter einem Winkel von 30 bis 40 Grad verläuft. Befindet sich beispielsweise nun das Rohrstutzenende 14 oberhalb der Mittellinie 19, so wirkt der obere Ansatz der Schräge 15 mit der Einführschräge 16 zusammen. Befindet sich das Rohrstutzenende 14 unterhalb der Mittellinie 19, so wirkt die verlaufende Schräge 15 des Rohrstutzenendes 14 mit der unterhalb der Mittellinie 19 angeordneten Einführschräge 17 zusammen. Befindet sich der Oberkorb 1 in der Mittelniveaustellung, so ist ein fluchtendes Andocken des Rohrstutzenendes 14 gegeben. Auf diese Weise wird sichergestellt, dass in unterschiedlichen Positionen des Rohrstutzenendes 14 immer ein sicheres Andocken gegeben ist.

Die Figur 4 zeigt in isolierter Darstellung das Schwenkrohr 10, wobei die gestrichelten Darstellungen die entsprechenden Ausrichtungen des Schwenkrohres mit seinem Rohrstutzenende 14 in den hier möglichen drei Positionen in Bezug zur der Mittellinie 19 darstellt. Wie aus der isolierten Darstellung zu erkennen ist, ist das Schwenkrohr 10 mittels einer kulissenartigen Führung 21 an der Rückwand 9 des Spülbehälters 6 befestigt. Dadurch ergibt sich eine stabile Lage des schwenkbar angeordneten Rohres, was ebenfalls die Ankoppelsicherheit erhöht.

Nach einer besonders vorteilhaften Weiterbildung des Kupplungselementes 7 ist im Verbindungsbereich 22 zwischen dem Ende 11 des Schwenkrohres 10 und der ortsfesten Flüssigkeitsleitung 8 ein Kugelgelenk 23 vorgesehen, wie es in exponierter Darstellung in der Figur 5 deutlicher zu erkennen ist. Dieses Kugelgelenk 23 lässt auch eine gewisse translatorische Bewegung des Schwenkrohres 10 an der Rückwand 9 des Spülbehälters 6 zu. Auf dem Endbereich der Flüssigkeitsleitung 8 ist eine umlaufende Wulst 24 in Form eines Kugelabschnitts angeformt, die dichtend mit dem aufgesteckten Endbereich 11 des Schwenkrohres 10 zusammenwirkt. Wird nun das Schwenkrohr 10 über oder unter die Mittellinie 19 verschwenkt, infolge des einfahrenden Korbes 1, so wandert der aufgesteckte Endbereich 25 des Schwenkrohres 10 auf der umlaufenden Wulst 24 infolge der Zwangsführung des Schwenkrohres 10. Das Kugelgelenk 23 ist wenigstens im Bereich der Wulst 24 elastisch ausgebildet, um eine ausreichende Dichtwirkung zu erzielen.

Anstelle des Kugelgelenks 23 kann eine feste Ankopplung des Schwenkrohrs 10 an die Flüssigkeitsleitung 8 gewählt werden, wobei dann die Elastizität des Rohres für den Schwenkvorgang bei der Höhenverstellung des Oberkorbs genutzt wird. Bei dieser Variante kann evtl. auch auf eine Führung an der Rückwand 9 des Spülbehälters 6 verzichtet werden.

## Patentansprüche

1. Geschirrspülmaschine mit einem höhenverstellbaren Oberkorb, an dem ein Sprüharm sowie ein zum Sprüharm führendes Zuflussrohrstück angeordnet ist, wobei das Zuflussrohrstück, im eingeschobenen Zustand des Korbes in den Spülbehälter im hinteren Korbbereich über eine Trichteröffnung mit einem schwenkbaren Kupplungselement in Verbindung tritt, das wiederum zur Speisung des Sprüharms mit Spülflüssigkeit mit einer ortsfesten Flüssigkeitsleitung im Spülbehälter in Wirkverbindung steht,
**dadurch gekennzeichnet,**
**dass** das Kupplungselement (7) ein sich vorzugsweise über die halbe Rückwand (9) erstreckendes Schwenkrohr (10) umfasst, welches mit seinem einen Ende (11) mit der aus der Seitenwand (12) des Spülbehälters (6) austretenden ortsfesten Flüssigkeitsleitung (8) verbunden ist, und an seinem anderen Ende (13) ein rechtwinkliges, zur Trichteröffnung (20) hin verlaufendes Rohrstutzenende (14) trägt.

2. Geschirrspülmaschine mit einem höhenverstellbaren Oberkorb nach Anspruch 1,
**dadurch gekennzeichnet,**
**dass** das Schwenkrohr (10) mittels einer kulissenartigen Führung (21) an der Rückwand (9) des Spülbehälters (6) befestigt ist.

3. Geschirrspülmaschine mit einem höhenverstellbaren Oberkorb nach Anspruch 2,
**dadurch gekennzeichnet,**
**dass** die Reibkraft zwischen dem Schwenkrohr (10) und seiner Lagerung im Bereich der Flüssigkeitsleitung und im Bereich der Rückwand (9) größer als die Gewichtskraft des Schwenkrohrs (10) bemessen ist.

4. Geschirrspülmaschine mit einem höhenverstellbaren Oberkorb nach mindestens einem der Ansprüche 1 bis 3,
**dadurch gekennzeichnet,**
**dass** im Verbindungsbereich (22) zwischen dem Ende (11) des Schwenkrohres (10) und der ortsfesten Flüssigkeitsleitung (8) ein Kugelgelenk (23) vorgesehen ist, welches eine gewisse translatorische Bewegung des Schwenkrohres (10) gegenüber der Rückwand (9) des Spülbehälters (6) zulässt.

5. Geschirrspülmaschine mit einem höhenverstellbaren Oberkorb nach Anspruch 4,
**dadurch gekennzeichnet,**
**dass** auf dem Endbereich der Flüssigkeitsleitung (8) eine umlaufende Wulst (24) angeformt ist, die dichtend mit dem aufgesteckten Endbereich (25) des Schwenkrohres (10) zusammenwirkt.

6. Geschirrspülmaschine mit einem höhenverstellbaren Oberkorb nach Anspruch 5,
**dadurch gekennzeichnet,**
**dass** die Wulst als Kugelabschnitt ausgebildet ist.

7. Geschirrspülmaschine mit einem höhenverstellbaren Oberkorb nach mindestens einem der Ansprüche 1 bis 6,
**dadurch gekennzeichnet,**
**dass** die Trichteröffnung (20) am Zuflussrohrstück (5) mit den Einführschrägen (16) und (17) asymmetrisch zur Mittellinie (19) der Rohrachse ausgebildet ist und dass am Rohrstutzenende (14) eine Einführschräge (15) vorzugsweise durch eine unter einem Winkel von 50° bis 60° verlaufende Austrittsöffnung (18) gebildet ist.

8. Geschirrspülmaschine nach Anspruch 7,
**dadurch gekennzeichnet,**
**dass** die oberhalb der Mittellinie (19) angeordnete Einführschräge (16) vorzugsweise unter einem Winkel von 50 bis 60 Grad verläuft, wobei die unterhalb der Mittellinie (19) angeordnete Einführschräge (17) vorzugsweise unter einem Winkel von 30 bis 40 Grad verläuft.

## Claims

1. Dishwasher with a height-adjustable upper basket, on which a spray arm and a supply pipe section leading to the spray arm are disposed, wherein the supply pipe section, with the basket inserted into the washing chamber, connects in the rear basket region via a funnel opening to a pivotable coupling element, which, in its turn, is in operative connection with a fixed liquid line in the washing chamber for supplying the spray arm with washing liquid, **characterized in that** the coupling element (7) comprises a pivoting pipe (10), which preferably extends over half of the rear wall (9) and is connected by means of its one end (11) to the fixed liquid line (8) that extends out of the side wall (12) of the washing chamber (6), and at its other end (13) has a right-angled pipe connector end (14) that extends towards the funnel opening (20).

2. Dishwasher with a height-adjustable upper basket according to Claim 1, **characterized in that** the pivoting pipe (10) is secured to the rear wall (9) of the washing chamber (6) by means of a link-like guide means (21).

3. Dishwasher with a height-adjustable upper basket according to Claim 2, **characterized in that** the frictional force between the pivoting pipe (10) and its bearing arrangement in the region of the liquid line and in the region of the rear wall (9) is greater than the weight of the pivoting pipe (10).

4. Dishwasher with a height-adjustable upper basket according to at least one of claims 1 to 3, **characterized in that** a ball-and-socket joint (23) is provided in the connecting region (22) between the end (11) of the pivoting pipe (10) and the fixed liquid line (8), said ball-and-socket joint allowing a certain translatory movement of the pivoting pipe (10) relative to the rear wall (9) of the washing chamber (6).

5. Dishwasher with a height-adjustable upper basket according to Claim 4, **characterized in that** a circumferential bead (24) is integrally moulded on the end region of the liquid line (8), said circumferential bead interacting in a sealing manner with the end region (25) of the pivoting pipe (10) when it is placed in position.

6. Dishwasher with a height-adjustable upper basket according to Claim 5, **characterized in that** the bead is in the form of a spherical segment.

7. Dishwasher with a height-adjustable upper basket according to at least one of claims 1 to 6, **characterized in that** the funnel opening (20) at the supply pipe section (5) is formed with the insertion inclinations (16) and (17) that are asymmetrical with respect to the central line (19) of the pipe axis, and **in that** an insertion inclination (15) is formed at the pipe connector end (14), preferably by an outlet opening (18) that extends at an angle of 50° to 60°.

8. Dishwasher with a height-adjustable upper basket according to Claim 7, **characterized in that** the insertion inclination (16) positioned above the central line (19) extends preferably at an angle of 50 to 60 degrees, wherein the insertion inclination (17) positioned below the central line (19) extends preferably at an angle of 30 to 40 degrees.

## Revendications

1. Lave-vaisselle avec un panier supérieur réglable en hauteur sur lequel sont disposés un bras asperseur ainsi qu'un élément tubulaire d'alimentation conduisant au bras asperseur, l'élément tubulaire d'alimentation entrant en contact, dans la partie arrière du panier, par l'intermédiaire d'une ouverture en entonnoir, avec un élément de couplage pivotant quand le panier est inséré dans la cuve de lavage, lequel élément de couplage est lui-même en liaison fonctionnelle, pour l'alimentation du bras asperseur en liquide de lavage, avec une conduite stationnaire de liquide dans la cuve de lavage,
**caractérisé en ce**
**que** l'élément de couplage (7) comprend un tube pivotant (10) s'étendant de préférence sur la moitié de la paroi arrière (9), lequel est relié par une de ses extrémités (11) à la conduite stationnaire de liquide (8) sortant de la paroi latérale (12) de la cuve de lavage (6), et porte à son autre extrémité (13) un embout de tube (14) s'étendant à angle droit vers l'ouverture en entonnoir (20).

2. Lave-vaisselle avec un panier supérieur réglable en hauteur selon la revendication 1,
**caractérisé en ce**
**que** le tube pivotant (10) est fixé à la paroi arrière (9) de la cuve de lavage (6) au moyen d'un guide (21) à la manière d'une coulisse.

3. Lave-vaisselle avec un panier supérieur réglable en hauteur selon la revendication 2,
**caractérisé en ce**
**que** la force de frottement entre le tube pivotant (10) et son logement au niveau de la conduite de liquide et au niveau de la paroi arrière (9) est dimensionnée de manière à être supérieure à la force due au poids du tube pivotant (10).

4. Lave-vaisselle avec un panier supérieur réglable en hauteur selon au moins l'une des revendications 1 à 3,
**caractérisé en ce**
**qu'**il est prévu dans la zone de liaison (22) entre l'extrémité (11) du tube pivotant (10) et la conduite stationnaire de liquide (8) une articulation sphérique (23) qui autorise un certain mouvement de translation du tube pivotant (10) par rapport à la paroi arrière (9) de la cuve de lavage (6).

5. Lave-vaisselle avec un panier supérieur réglable en hauteur selon la revendication 4,
**caractérisé en ce**
**que** dans la zone terminale de la conduite de liquide (8) est formé un bourrelet périphérique (24) qui coopère de manière étanche avec la zone terminale (25) du tube pivotant (10) engagée dessus.

6. Lave-vaisselle avec un panier supérieur réglable en hauteur selon la revendication 5,
**caractérisé en ce**
**que** le bourrelet est réalisé sous forme de segment sphérique.

7. Lave-vaisselle avec un panier supérieur réglable en hauteur selon au moins l'une des revendications 1 à 6,
**caractérisé en ce**
**que** l'ouverture en entonnoir (20) sur l'élément tubulaire d'alimentation (5) est réalisée asymétriquement par rapport à la ligne médiane (19) de l'axe du tube avec les chanfreins d'introduction (16) et (17), et qu'un chanfrein d'introduction (15) est formé sur l'embout de tube (14), de préférence par une ouverture de sortie (18) s'étendant suivant un angle de 50° à 60°.

8. Lave-vaisselle selon la revendication 7,
**caractérisé en ce**
**que** le chanfrein d'introduction (16) disposé au-dessus de la ligne médiane (19) s'étend de préférence suivant un angle de 50° à 60°, le chanfrein d'introduction (17) disposé au-dessous de la ligne médiane (19) s'étendant de préférence suivant un angle de 30° à 40°.
